# EUROPÄISCHE PATENTSCHRIFT

(11) **EP 2 188 021 B1**
(45) Veröffentlichungstag und Bekanntmachung des Hinweises auf die Patenterteilung: **04.04.2012**
(21) Anmeldenummer: 08785724.9
(22) Anmeldetag: 27.08.2008
(51) Int. Cl.: A62B 35/00, A63B 29/00

(54) **GURTZEUG ZUR PERSONENSICHERUNG**
HARNESS FOR PERSONAL SAFETY
HARNAIS POUR LA SÉCURITÉ DES PERSONNES

(30) Priorität: 14.09.2007 DE 202007012878 U
(43) Veröffentlichungstag der Anmeldung: 26.05.2010
(73) Patentinhaber: Skylotec GmbH, 56567 Neuwied (DE)
(72) Erfinder: RINKLAKE, Kai, 56567 Neuwied (DE)
(74) Vertreter: Zeitler - Volpert - Kandlbinder
(86) Internationale Anmeldenummer: PCT/EP2008/007025
(87) Internationale Veröffentlichungsnummer: WO 2009/036868

(56) Entgegenhaltungen:
- EP-A1- 1 326 682
- DE-U1-202006 010 717

## Beschreibung

Die vorliegende Erfindung betrifft ein Gurtzeug zur Personensicherung, insbesondere Auffanggurt, Klettergurt oder Sitzgurt, mit wenigstens einer Anschlagöse für ein Sicherungsmittel, insbesondere für einen Karabinerhaken, wobei die Anschlagöse an einem Gurt des Gurtzeugs angeordnet und der Gurt von einem ersten Einfassband eingefasst ist, welches das tragende Teil dieses Gurtes ausbildet, gemäß dem Oberbegriff des Anspruchs 1.

Aus der EP 1 326 682 B1 ist ein Schutzausrüstungsgurt mit einem Lendenteil und zwei Beinteilen bekannt, wobei das Lendenteil aus einer Polsterung und Einfassbändern besteht, die die Polsterung einfassen und gleichzeitig die tragenden Elemente des Gurtes bilden.

Der Erfindung liegt die Aufgabe zugrunde, ein Gurtzeug der o.g. Art hinsichtlich der Anschlagösen zu verbessern.

Diese Aufgabe wird erfindungsgemäß durch ein Gurtzeug der o.g. Art mit den in Anspruch 1 gekennzeichneten Merkmalen gelöst. Vorteilhafte Ausgestaltungen der Erfindung sind in den weiteren Ansprüchen beschrieben.

Bei einem Gurtzeug der o.g. Art ist es erfindungsgemäß vorgesehen, dass die Anschlagöse von wenigstens einem Einfassband ausgebildet ist, welches mit einem vorbestimmten Abschnitt mit dem Gurt und diesen einfassend verbunden und über einen anderen vorbestimmten Abschnitt vom Gurt gelöst ist.

Dies hat den Vorteil, dass das Gurtzeug einfach und kostengünstig herstellbar ist, da die Anschlagöse kein Gurtbandgewebe benötigt und einfach zusammen mit dem Einfassen des Gurtbandes ausgebildet werden kann.

In einer ersten bevorzugten Ausführungsform ist das die Anschlagöse ausbildende Einfassband ringförmig ausgebildet, wobei das ringförmige Einfassband einen ersten Ringabschnitt aufweist, welcher mit dem Gurt und diesen einfassend verbunden ist, und einen zweiten Ringsabschnitt aufweist, welcher vom Gurt gelöst ist. Bevorzugt ist der zweite Ringabschnitt länger als der erste Ringabschnitt.

In einer alternativen bevorzugten Ausführungsform ist die Anschlagöse von einem Abschnitt des ersten Einfassbandes derart ausgebildet, dass das erste Einfassband an einer ersten Stelle des Gurtes von diesem gelöst und an einer zweiten Stelle des Gurtes wieder mit diesem verbunden ist, wobei sich der die Anschlagöse bildende Abschnitt des ersten Einfassbandes von der ersten Stelle des Gurtes bis zur zweiten Stelle des Gurtes erstreckt. Hierdurch kann die Anschlagöse noch einfacher zusammen mit dem Einfassen des Gurtbandes ausgebildet werden.

Eine besonders einfach zu handhabende Anschlagöse mit großem Durchmesser erzielt man dadurch, dass der die Anschlagöse bildende Abschnitt des ersten Einfassbandes länger ist als eine Strecke von der ersten Stelle zur zweiten Stelle des Gurtes entlang des Gurtes, über die das erste Einfassband vom Gurt gelöst ist.

Eine mechanische Verstärkung der Anschlagöse erzielt man dadurch, dass ein zweites ringförmiges Einfassband vorgesehen ist, welches einen ersten Ringabchnitt aufweist, welcher mit dem Gurt zwischen der ersten Stelle und der zweiten Stelle des Gurtes diesen einfassend verbunden ist, und einen zweiten Ringabschnitt aufweist, welcher mit dem die Anschlagöse bildenden Abschnitt des ersten Einfassbandes verbunden ist.

Eine besonders hohe Festigkeit im Bereich der Anschlagöse mit guter Ableitung von Kräften in den Bereich des Gurtes, der mit dem ersten Einfassband eingefasst ist, erzielt man dadurch, dass ein drittes Einfassband vorgesehen ist, welches mit dem Gurt und diesen einfassend derart verbunden ist, dass sich das dritte Einfassband über den gesamten Bereich des Gurtes zwischen der ersten Stelle und der zweiten Stelle, in dem des erste Einfassband vom Gurt gelöst ist, sowie über jeweils einen vorbestimmten Bereich über die erste Stelle und die zweite Stelle hinaus erstreckt.

Zeckmäßigerweise ist das dritte Einfassband in dem Bereich, in dem es sich über die erste Stelle und die zweite Stelle hinaus erstreckt, zwischen dem Gurt und dem ersten Einfassband angeordnet.

Zweckmäßigerweise ist der Gurt, an dem die Anschlagöse angeordnet ist, ein Brustgurt oder Schultergurt und ist die Anschlagöse eine Brustgurtöse.

Die Erfindung wird im Folgenden anhand der Zeichnung näher erläutert. Diese zeigt in:
- Fig. 1: eine bevorzugte Ausführungsform eines erfindungsgemäßen Gurtzeugs in perspektivischer Ansicht,
- Fig. 2: eine schematische Darstellung einer ersten bevorzugten Ausführungsform einer erfindungsgemäß ausgebildeten Anschlagöse und
- Fig. 3: eine schematische Darstellung einer zweiten bevorzugten Ausführungsform einer erfindungsgemäß ausgebildeten Anschlagöse.

Die in Fig. 1 dargestellte, bevorzugte Ausführungsform eines erfindungsgemäßen Gurtzeugs umfasst zwei Schulterteile 10 und zwei Beinteile 12. Die Schulterteile 10 sind an einem Ende zu einem Kreuzteil 14 miteinander und mit den jeweiligen anderen Enden mit jeweils einem Beinteil 12 verbunden. Die Beinteile 12 sind weiterhin mit dem Kreuzteil 14 verbunden. In der dargestellten Ausführungsform sind Schulterteile 10, Beinteile 12 und Kreuzteil 14 zusammen einteilig aus einem eingefassten Gewebestück ausgebildet.

Die Schulterteile 10, Beinteile 12 und das Kreuzteil 14 sind jeweils aus einem Netzgewebe gefertigt und mit einem ersten Einfassband 18 eingefasst. Hierbei sind die ersten Einfassbänder 18 von Schulterteilen 10, Beinteilen 12 und Kreuzteil 14 derart miteinander verbunden und ausgebildet, dass die ersten Einfassbänder 18 die tragenden Elemente des Gurtzeugs ausbilden.

Schulterteile 10 und Kreuzteil 14 sind zusammen als Weste geschnitten. Zusätzlich sind an den Schulterteilen 10 Anschlagösen 20 ausgebildet. Die Anordnung der Anschlagösen 20 ist in der lediglich beispielhaft dargestellten Ausführungsform derart, dass es sich um Brustgurtösen handelt. Die Anschlagöse 20 kann auch an jedem anderen Gurt des Gurtzeugs angeordnet sein. Die aus Schulterteilen 10 und Kreuzteil 14 bestehende Weste selbst ist aus einem luftdurchlässigen Gewebe gefertigt. Jede Anschlagöse 20 ist von wenigstens einem zweiten Einfassband 22 ausgebildet, welches mit einem vorbestimmten Abschnitt mit dem Gurt des Schulterteiles 10 und diesen einfassend verbunden und über einen anderen vorbestimmten Abschnitt vom Gurt des Schulterteiles 10 gelöst ist. Mit anderen Worten ist das zweite Einfassband 22 über einen vorbestimmten Abschnitt von einer den Gurt des Schulterteiles 10 einfassenden Verbindung mit dem Gurt des Schulterteiles 10 gelöst. Dieser vorbestimmte Abschnitt bildet in Form einer Schlaufe eine Anschlagöse 20 für ein Sicherungsmittel, wie beispielsweise einen Karabinerhaken oder eine Bandschlinge, aus. Das zweite Einfassband 22 kann identisch mit dem ersten Einfassband 18 oder wenigstens ein zusätzliches Einfassband sein.

Fig. 2 zeigt eine erste bevorzugte Ausführungsform einer Anschlagöse 20, die als Brustgurtöse am Schultergurt 10 ausgebildet ist. Dies ist jedoch nur beispielhaft, die Anschlagöse 20 kann auch an jedem anderen Gurt des Gurtzeugs angeordnet sein. Das erste Einfassband 18 verläuft unverändert entlang des Gurtes des Schulterteiles 10 und die Anschlagöse 20 ist von dem zusätzlichen zweiten Einfassband 22 ausgebildet. Dieses zweite Einfassband 22 ist als geschlossener Ring mit einem ersten Ringabschnitt 24, der mit dem Gurt des Schulterteiles 10 und diesen einfassend verbunden ist, und mit einem zweiten Ringabschnitt 26, der vom Gurt des Schulterteiles 10 bzw. einer den Gurt einfassenden Verbindung gelöst ist, ausgebildet.

Fig. 3 zeigt eine zweite bevorzugte Ausführungsform einer Anschlagöse 20, die als Brustgurtöse am Gurt des Schulterteils 10 ausgebildet ist. Dies ist jedoch nur beispielhaft, die Anschlagöse 20 kann auch an jedem anderen Gurt des Gurtzeugs angeordnet sein. Die Anschlagöse 20 ist bei dieser Ausführungsform von mehreren verschiedenen, jedoch miteinander verbundenen Einfassbändern ausgebildet. Ein Abschnitt des ersten Einfassbandes 18 bildet eine Schlaufe derart, dass das erste Einfassband 18 an einer ersten Stelle 28 des Gurtes des Schulterteiles 10 von diesem Gurt gelöst und an einer zweiten Stelle 30 des Gurtes wieder mit diesem verbunden ist, wobei sich der die Anschlagöse 20 bildende Abschnitt des ersten Einfassbandes 18 von der ersten Stelle 28 des Gurtes des Schulterteils 10 bis zur zweiten Stelle 30 des Gurtes des Schulterteils 10 erstreckt. Dieser die Anschlagöse 20 bildende Abschnitt des ersten Einfassbandes 18 ist von einer den Gurt einfassenden Verbindung gelöst, d.h. nicht mit dem Gurt verbunden.

Zusätzlich ist ein zweites ringförmiges Einfassband 22 vorgesehen, welches einen ersten Ringabschnitt 24 aufweist, welcher mit dem Gurt des Schulterteils 10 zwischen der ersten Stelle 28 und der zweiten Stelle 30 des Gurtes des Schulterteils 10 diesen einfassend verbunden ist, und einen zweiten Ringabschnitt 26 aufweist, welcher mit dem die Anschlagöse 20 bildenden Abschnitt des ersten Einfassbandes 18 verbunden ist.

Schließlich ist ein drittes Einfassband 32 vorgesehen, welches mit dem Gurt des Schulterteils 10 und diesen einfassend derart verbunden ist, dass sich das dritte Einfassband 32 über den gesamten Bereich des Gurtes zwischen der ersten Stelle 28 und der zweiten Stelle 30, in dem des erste Einfassband 18 vom Gurt des Schulterteils 10 gelöst ist, sowie über jeweils einen vorbestimmten Bereich über die erste Stelle 28 und die zweite Stelle 30 hinaus entlang des Gurtes und mit diesem verbunden und diesen Gurt einfassend erstreckt.

Insgesamt ergibt sich somit immer eine optimale Krafteinleitung von der Anschlagöse 20 zu dem ersten Einfassband 18 am Gurt des Schulterteils 10 unabhängig davon, in welcher Richtung die Kraft auf die Anschlagöse 20 einwirkt.

## Patentansprüche

1. Gurtzeug zur Personensicherung, insbesondere Auffanggurt, Klettergurt oder Sitzgurt, mit wenigstens einer Anschlagöse (20) für ein Sicherungsmittel, insbesondere für einen Karabinerhaken, wobei die Anschlagöse (20) an einem Gurt (10) des Gurtzeugs angeordnet und der Gurt (10) von einem ersten Einfassband (18) eingefasst ist, welches das tragende Teil dieses Gurtes (10) ausbildet,
**dadurch gekennzeichnet,**
**dass** die Anschlagöse (20) von wenigstens einem Einfassband (18; 18, 22, 32) ausgebildet ist, welches mit einem vorbestimmten Abschnitt (24) mit dem Gurt (10) und diesen einfassend verbunden und über einen anderen vorbestimmten Abschnitt (26) vom Gurt (10) gelöst ist.

2. Gurtzeug nach Anspruch 1, **dadurch gekennzeichnet, dass** das die Anschlagöse (20) ausbildende Einfassband (22) ringförmig ausgebildet ist.

3. Gurtzeug nach Anspruch 2, **dadurch gekennzeichnet, dass** das ringförmige Einfassband (22) einen ersten Ringabschnitt (24) aufweist, welcher mit dem Gurt (10) und diesen einfassend verbunden ist, und einen zweiten Ringsabschnitt (26) aufweist, welcher vom Gurt (10) gelöst ist.

4. Gurtzeug nach Anspruch 3, **dadurch gekennzeichnet, dass** der zweite Ringabschnitt (26) länger ist als der erste Ringabschnitt (24).

5. Gurtzeug nach Anspruch 1, **dadurch gekennzeichnet, dass** die Anschlagöse (20) von einem Abschnitt des ersten Einfassbandes (18) derart ausgebildet ist, dass das erste Einfassband (18) an einer ersten Stelle (28) des Gurtes (10) von diesem gelöst und an einer zweiten Stelle (30) des Gurtes (10) wieder mit diesem verbunden ist, wobei sich der die Anschlagöse (20) bildende Abschnitt des ersten Einfassbandes (18) von der ersten Stelle (28) des Gurtes (10) bis zur zweiten Stelle (30) des Gurtes (10) erstreckt.

6. Gurtzeug nach Anspruch 5, **dadurch gekennzeichnet, dass** der die Anschlagöse (20) bildende Abschnitt des ersten Einfassbandes (18) länger ist als eine Strecke von der ersten Stelle (28) zur zweiten Stelle (30) des Gurtes (10) entlang des Gurtes (10), über die das erste Einfassband (18) vom Gurt (10) gelöst ist.

7. Gurtzeug nach Anspruch 5 oder 6, **dadurch gekennzeichnet, dass** ein zweites, ringförmiges Einfassband (22) vorgesehen ist, welches einen ersten Ringabschnitt (24) aufweist, welcher mit dem Gurt (10) zwischen der ersten Stelle (28) und der zweiten Stelle (30) des Gurtes (10) und diesen einfassend verbunden ist, und einen zweiten Ringabschnitt (26) aufweist, welcher mit dem die Anschlagöse (20) bildenden Abschnitt des ersten Einfassbandes (18) verbunden ist.

8. Gurtzeug nach wenigstens einem der Ansprüche 5 bis 7, **dadurch gekennzeichnet, dass** ein drittes Einfassband (32) vorgesehen ist, welches mit dem Gurt (10) und diesen einfassend derart verbunden ist, dass sich das dritte Einfassband (32) über den gesamten Bereich des Gurtes (10) zwischen der ersten Stelle (28) und der zweiten Stelle (30), in dem des erste Einfassband (18) vom Gurt (10) gelöst ist, sowie über jeweils einen vorbestimmten Bereich über die erste Stelle (28) und die zweite Stelle (30) hinaus erstreckt.

9. Gurtzeug nach Anspruch 8, **dadurch gekennzeichnet, dass** das dritte Einfassband (32) in dem Bereich, in dem es sich über die erste Stelle (28) und die zweite Stelle (30) hinaus erstreckt, zwischen dem Gurt (10) und dem ersten Einfassband (18) angeordnet ist.

10. Gurtzeug nach wenigstens einem der vorhergehenden Ansprüche, **dadurch gekennzeichnet, dass** der Gurt, an dem die Anschlagöse angeordnet ist, ein Brustgurt oder Schultergurt (10) und die Anschlagöse (20) eine Brustgurtöse ist.

## Claims

1. Harness for personal safety and in particular a fall-arrest harness, climbing harness or sit harness, having at least one attachment loop (20) for a securing means and in particular for a carabiner, the attachment loop (20) being arranged on a strap (10) of the harness and the strap (10) being hemmed by a first hemming strip (18) which forms the load-bearing part of this strap (10), **characterised in that** the attachment loop (20) is formed by at least one hemming strip (18; 18, 22, 32) which is connected to the strap (10) and hems it by one predetermined portion (24) and which is detached from the strap (10) by means of another predetermined portion (26).

2. Harness according to claim 1, **characterised in that** the hemming strip (22) which forms the attachment loop (20) is of an annular form.

3. Harness according to claim 2, **characterised in that** the annular hemming strip (22) has a first portion (24) of its annulus which is connected to the strap (10) and hems it, and a second portion (26) of its annulus which is detached from the strap (10).

4. Harness according to claim 3, **characterised in that** the section portion (26) of the annulus is longer than the first portion (24) of the annulus.

5. Harness according to claim 1, **characterised in that** the attachment loop (20) is formed by a portion of the first hemming strip (18) in such a way that the first hemming strip (18) is detached from the strap (10) at a first point (28) thereon and is re-connected to the strap (10) at a second point (30) thereon, the portion of the first hemming strip (18) which forms the attachment loop (20) extending from the first point (28) on the strap (10) to the second point (30) on the strap (10).

6. Harness according to claim 5, **characterised in that** the portion of the first hemming strip (18) which forms the attachment loop (20) is longer than a distance along the strap (10), from the first point (28) to the second point (30) on the strap (10), over which the first hemming strip (18) is detached from the strap (10).

7. Harness according to claim 5 or 6, **characterised in that** a second annular hemming strip (22) is provided which has a first portion (24) of its annulus which is connected to the strap (10) and hems it between the first point (28) and the second point (30) on the strap (10), and which has a second portion (26) of its annulus which is connected to that portion of the first hemming strip (18) which forms the attachment loop (20).

8. Harness according to at least one of claims 5 to 7, **characterised in that** a third hemming strip (32) is provided which is connected to the strap (10) and hems it in such way that the third hemming strip (32) extends over the whole of region of the strap (10), between the first point (28) and the second point (30), over which the first hemming strip (18) is detached from the strap (10), and extends beyond the first point (28) and the second point (30) over respective predetermined regions.

9. Harness according to claim 8, **characterised in that**, in the regions in which it extends beyond the first point (28) and the second point (30), the third hemming strip (32) is arranged between the strap (10) and the first hemming strip (18).

10. Harness according to at least one of the preceding claims, **characterised in that** the strap on which the attachment loop is arranged is a chest strap or shoulder strap (10) and the attachment loop (20) is a chest-strap loop.

## Revendications

1. Harnais pour la sécurisation de personnes, en particulier ceinture antichute, ceinture d'escalade ou ceinture de siège, comprenant au moins un oeillet d'attache (20) pour un organe de sécurité, en particulier un crochet de mousqueton, dans lequel l'oeillet d'attache (20) est agencé sur une ceinture (10) du harnais, et la ceinture (10) est bordée par une première bande de bordage (18), qui constitue la partie portante de cette ceinture (10), **caractérisé en ce que** l'oeillet d'attache (20) est formé par au moins une bande de bordage (18 ; 18, 22, 32), laquelle est reliée par une portion prédéterminée (24) avec la ceinture (10) en bordant celle-ci, et est détachée de la ceinture (10) sur une autre portion prédéterminée (26).

2. Harnais selon la revendication 1, **caractérisé en ce que** la bande de bordage (22) formant l'oeillet d'attache (20) est réalisée sous forme d'anneau.

3. Harnais selon la revendication 2, **caractérisé en ce que** la bande de bordage (22) en forme d'anneau comprend une première portion d'anneau (24) qui est reliée à la ceinture (10) en bordant celle-ci, et une seconde portion d'anneau (26) qui est détachée de la ceinture (10).

4. Harnais selon la revendication 3, **caractérisé en ce que** la seconde portion d'anneau (26) est plus longue que la première portion d'anneau (24).

5. Harnais selon la revendication 1, **caractérisé en ce que** l'oeillet d'attache est réalisé par une portion de la première bande de bordage (18) de telle façon que la première bande de bordage (18) est détachée de la ceinture (10) à un premier emplacement (28) de celle-ci, et à nouveau reliée à la ceinture (10) à un second emplacement (30) de celle-ci, et la portion de la première bande de bordage (18) qui forme l'oeillet d'attache (20) s'étend depuis le premier emplacement (28) de la ceinture (10) jusqu'au second emplacement (30) de la ceinture (10).

6. Harnais selon la revendication 5, **caractérisé en ce que** la portion de la première bande de bordage (18) qui forme l'oeillet d'attache (20) est plus longue qu'un trajet du premier emplacement (28) au second emplacement (30) de la ceinture (10) le long de la ceinture (10), sur lequel la première bande de bordage (18) est détachée de la ceinture (10).

7. Harnais selon la revendication 5 ou 6, **caractérisé en ce qu'**il est prévu une seconde bande de bordage (22), qui comprend une première portion d'anneau (24), laquelle est reliée à la ceinture (10) en bordant celle-ci entre le premier emplacement (28) et le second emplacement (30) de la ceinture (10), et comprend une seconde portion d'anneau (26), laquelle est reliée à la portion de la première bande de bordage (18) qui forme l'oeillet d'attache (20).

8. Harnais selon l'une au moins des revendications 5 à 7, **caractérisé en ce qu'**il est prévu une troisième bande de bordage (32) qui est reliée à la ceinture (10) en bordant celle-ci de telle façon que la troisième bande de bordage (32) s'étend sur la totalité de la région de la ceinture (10) entre le premier emplacement (28) et le second emplacement (30), dans laquelle la première bande de bordage (18) est détachée de la ceinture (10), ainsi que sur une zone respective prédéterminée au-delà du premier emplacement (28) et du second emplacement (30).

9. Harnais selon la revendication 8, **caractérisé en ce que** la troisième bande de bordage (32), dans la région dans laquelle s'étend au-delà du premier emplacement (28) et du second emplacement (30), est agencée entre la ceinture (10) et la première bande de bordage (18).

10. Harnais selon l'une au moins des revendications précédentes, **caractérisé en ce que** la ceinture sur laquelle est agencé l'oeillet d'attache est une ceinture thoracique ou une ceinture d'épaule (10) et l'oeillet d'attache (20) est un oeillet de ceinture thoracique.
